# EUROPÄISCHE PATENTSCHRIFT

(11) **EP 2 282 129 B1**
(45) Veröffentlichungstag und Bekanntmachung des Hinweises auf die Patenterteilung: **05.09.2012**
(21) Anmeldenummer: 10006788.3
(22) Anmeldetag: 01.07.2010
(51) Int. Cl.: F24D 3/10, F24D 19/10

(54) **Verfahren zur Erkennung eines defekten Membranausdehnungsgefäßes in einem Heizkreis mit einem Brenner**
Method for recognising a defective membrane expansion tank in a heating circuit with a burner
Procédé de reconnaissance d'un récipient d'extension de membrane défectueux dans un circuit de chauffage doté d'un brûleur

(30) Priorität: 03.07.2009 DE 102009031835
(43) Veröffentlichungstag der Anmeldung: 09.02.2011
(73) Patentinhaber: Viessmann Werke GmbH & Co. KG, 35107 Allendorf (DE)
(72) Erfinder: Le, Huu-Thoi, Dr., 35039 Marburg (DE)
(74) Vertreter: Wolf, Michael

(56) Entgegenhaltungen:
- DE-B3- 10 335 310
- DE-U1-202005 010 605

## Beschreibung

Die Erfindung betrifft ein Verfahren zur Erkennung eines defekten Membranausdehnungsgefäßes in einem Heizkreis mit einem Brenner gemäß dem Oberbegriff des Patentanspruchs 1.

Ein Verfahren zur Erkennung eines defekten Membranausdehnungsgefäßes in einem Heizkreis mit einem Brenner ist nach der DE 101 60 327 A1 bekannt. Wie üblich, wird dieser Brenner während des Betriebs der Anlage ein- und ausgeschaltet. Dabei steigt und fällt der Druck im Heizkreis, wobei mittels eines entsprechenden Drucksensors die aktuellen Druckdaten ermittelbar sind. Nachteilig an dieser Lösung ist, dass zur Erkennung eines Defekts (zum Beispiel gasseitige Entleerung) am Membranausdehnungsgefäß dieses vollständig entleert werden muss.

Das Dokument DE 101 60 327 A1 offenbart den Oberbegriff des Anspruchs 1.

Der Erfindung liegt dementsprechend die Aufgabe zugrunde, ein Verfahren der eingangs genannten Art zu verbessern.

Diese Aufgabe ist mit einem Verfahren der eingangs genannten Art durch die im Kennzeichen des Patentanspruchs 1 aufgeführten Merkmale gelöst.

Nach der Erfindung ist also vorgesehen, dass aus den bei eingeschaltetem Brenner 3 ermittelten Druckdaten ein Druckmit-telwert gebildet und dieser mit einem Druckreferenzwert verglichen wird.

Im Unterschied zum vorgenannten Stand der Technik kann somit die einwandfreie Funktion des Membranausdehnungsgefäßes bei laufender Anlage, was unten noch ausführlich erläutert wird, kontinuierlich überwacht werden. Eine Kontrollentleerung des Membranausdehnungsgefäßes ist entbehrlich.

Andere vorteilhafte Weiterbildungen des erfindungsgemäßen Verfahrens ergeben sich aus den abhängigen Patentansprüchen.

Der Vollständigkeit halber wird noch auf die DE 103 35 310 B3 hingewiesen, bei der die Funktionsfähigkeit des Membranausdehnungsgefäßes aber nicht unter Berücksichtigung des Betriebszustandes des Brenners überwacht wird.

Das erfindungsgemäßen Verfahren einschließlich seiner vorteilhaften Weiterbildungen gemäß der abhängigen Patentansprüche wird nachfolgend anhand der zeichnerischen Darstellung eines Ausführungsbeispiels näher erläutert.

Es zeigt schematisch
- Figur 1: eine Heizungsanlage mit einem Heizkessel und einem Heizkreis mit Membranausdehnungsgefäß und Drucksen- sor;
- Figur 2: einen Brennerlauf aufgetragen über der Zeit t [s] bei intaktem und bei defektem Membranausdehnungs- gefäß (MAG); und
- Figur 3: einen Druckverlauf p [zum Beispiel in bar] aufge- tragen über der Zeit t [s] bei intaktem und bei de- fektem Membranausdehnungsgefäß (MAG).

Die in Figur 1 dargestellte Heizungsanlage besteht aus einem Heizkessel 5 mit Brenner 3 und einer Regeleinheit 6. An den Heizkessel 5 ist ein Heizkreis 2 angeschlossen, der in bekannter Weise mit einem Membranausdehnungsgefäß 1 und einem Drucksensor 4 versehen ist. Die Erfindung betrifft ein Verfahren zum Betrieb dieser Heizungsanlage, und zwar insbesondere ein Verfahren zur Erkennung eines Defekts am Membranausdehnungsgefäß 1.

Ein solches Membranausdehnungsgefäß 1 dient dazu, Druckschwankungen im Heizkreis 2 auszugleichen. Diese entstehen zum Beispiel beim Ein- bzw. Ausschalten des Brenners 3, da eine Temperaturänderung des Heizkreismediums unmittelbar zu einer Druckänderung im geschlossenen Heizkreis 2 führt. Das Membranausdehnungsgefäß 1 besteht in bekannter Weise aus zwei Volumina, zwischen denen eine elastische Membran angeordnet ist. Das eine, mit dem Heizkreis 2 verbundene Volumen ist mit Heizkreiswasser gefüllt, das andere mit Gas, wobei das zweite Volumen nach außen abgedichtet ist und zusammen mit der Membran wie eine Gasfeder für das Wasservolumen wirkt.

Für das erfindungsgemäße Verfahren ist nun wesentlich, dass aus den bei eingeschaltetem Brenner 3 ermittelten Druckdaten ein Druckmittelwert p_{M} gebildet und dieser mit einem Druckreferenzwert p_{R} verglichen wird.

Dieses Verfahren basiert auf der Erkenntnis, dass ungewöhnliche hohe Druckdifferenz im Heizkreis 2 beim Ein- und Ausschalten des Brenners 3 ein Zeichen für ein defektes Membranausdehnungsgefäß 1 sind, und zwar weil ein Defekt des Membranausdehnungsgefäßes 1 vor allem darin besteht, dass gasseitig ein Leck (am Gehäuse des Gefäßes oder auch der Membran) auftritt und damit die Federwirkung des Gasvolumens aufgehoben wird.

Die Figuren 2 und 3 verdeutlichen diesen Zusammenhang. Figur 2 zeigt zwei Brennerläufe (0: Brenner aus, 1: Brenner an), wobei das Membranausdehnungsgefäß 1 (MAG) im ersten Brennerlauf intakt und im zweiten Brennerlauf defekt ist, was sich allerdings erst aus der Analyse der Figur 3 ergibt: Diese zeigt links einen ersten Druckverlauf, bei dem der Druck, sobald der Brenner eingeschaltet wird, erwartungsgemäß ansteigt, und zwar so lange, wie der Brenner läuft. Nach dem Abschalten fällt der Druck wieder ab. Mit p_{M1} ist in Figur 3 der sich aus der ersten, linken Kurve ergebende Druckmittelwert benannt, der unterhalb des ebenfalls angegebenen Druckreferenzwertes p_{R} liegt. Dieser Druckmittelwert p_{M} wird bevorzugt durch entsprechende integrative Mittelwertbildung der Druckkurve von einer entsprechenden Software rechnerisch ermittelt. Aber auch andere Mittelwertbildungsalgorithmen kommen in Betracht.

Betrachtet man im Vergleich dazu die zweite, rechte Kurve in Figur 3, so fällt auf, dass dort der Druck während des Brennerlaufs deutlich stärker ansteigt als beim ersten Brennerlauf. Insbesondere ist der sich dabei ergebende Druckmittelwert p_{M2} deutlich höher; er liegt auch deutlich oberhalb des Druckreferenzwertes p_{R}, was erfindungsgemäß auf einen Defekt am Membranausdehnungsgefäß schließen lässt.

Ist also der Druckmittelwert p_{M} größer als oder gleich dem Druckreferenzwert p_{R} wird diese Information (Defekt am Membranausdehnungsgefäß 1 - Sicherheitsrisiko für die gesamte Heizungsanlage!) vorzugsweise optisch und/oder akustisch signalisiert, und zwar besonders bevorzugt und wie in Figur 1 dargestellt über eine am Heizkessel 5 vorgesehene Regeleinheit 6. Diese wird darüber hinaus auch zur Hinterlegung des Druckreferenzwertes p_{R} verwendet.

Weiterhin ist bevorzugt vorgesehen, dass der Druckmittelwert p_{M} wahlweise erst ab einem Temperaturreferenzwert T_{R} (der auch in der Regeleinheit 5 hinterlegt sein kann) eines an den Heizkreis 2 angeschlossenen, mit dem Brenner 3 versehenen Heizkessels 5 oder ab einem Laufzeitreferenzwert t_{R} des Breners 3 mit dem Druckreferenzwert p_{R} verglichen wird. Die Maßgabe, die aktuelle Temperatur T des Heizkessels 5 mit einem Temperaturreferenzwert T_{R} zu vergleichen, berücksichtigt, dass bei einer kurzen Brennerlaufzeit bzw. entsprechend niedriger Energiezufuhr zum Heizkreis der Druck regelmäßig nur relativ wenig ansteigt und ein Defekt am Membranausdehnungsgefäß 1 dementsprechend bei einem solchen Betriebszustand praktisch nicht zu erkennen ist. In vergleichbarer Weise ist ein Defekt am Membranausdehnungsgefäß 1 nur dann zu ermitteln, wenn der Brenner 3 überhaupt eine gewisse Zeit (Laufzeitreferenzwert t_{R}) eingeschaltet war, da eine zu kurze Brennerlaufzeit (zum Beispiel, wenn dieser im Taktbetrieb läuft) nicht zu einem für die Defekterkennung relevanten Druckanstieg im Heizkreis 2 führt.

Um die Heizungsanlage flexibel betreiben und an entsprechende Umgebungssituationen anpassen zu können, ist schließlich bevorzugt vorgesehen, dass wahlweise der Druckreferenzwert p_{R} und/oder der Temperaturreferenzwert T_{R} vorzugsweise an der Regeleinheit 6 einstellbar ist bzw. sind.

### Bezugszeichenliste

- 1: Membranausdehnungsgefäß (auch MAG)
- 2: Heizkreis
- 3: Brenner
- 4: Drucksensor
- 5: Heizkessel
- 6: Regeleinheit

- p_{M}: Druckmittelwert
- p_{M1}: Druckmittelwert (bei intaktem Membranausdehnungsgefäß)
- p_{M2}: Druckmittelwert (bei defektem Membranausdehnungsgefäß)
- p_{R}: Druckreferenzwert
- T_{R}: Temperaturreferenzwert
- t_{R}: Laufzeitreferenzwert

## Patentansprüche

1. Verfahren zur Erkennung eines defekten Membranausdehnungsgefäßes (1) in einem Heizkreis (2) mit einem Brenner (3), der geregelt ein- und ausgeschaltet wird, wobei der Heizkreis (2) zur Erfassung aktueller Druckdaten mit einem Drucksensor (4) versehen ist,
**dadurch gekennzeichnet,**
**dass** aus den bei eingeschaltetem Brenner (3) ermittelten Druckdaten ein Druckmittelwert (p_{M}) gebildet und dieser mit einem Druckreferenzwert (p_{R}) verglichen wird.

2. Verfahren nach Anspruch 1,
**dadurch gekennzeichnet,**
**dass** der Druckmittelwert (p_{M}) wahlweise erst ab einem Temperaturreferenzwert (T_{R}) eines an den Heizkreis (2) angeschlossenen, mit dem Brenner (3) versehenen Heizkessels (5) oder ab einem Laufzeitreferenzwert (t_{R}) des Brenners (3) mit dem Druckreferenzwert (p_{R}) verglichen wird.

3. Verfahren nach Anspruch 1 oder 2,
**dadurch gekennzeichnet,**
**dass** ein Defekt am Membranausdehnungsgefäß (1) vorzugsweise optisch und/oder akustisch signalisiert wird, wenn der Druckmittelwert (p_{M}) größer als oder gleich dem Druckreferenzwert (p_{R}) ist.

4. Verfahren nach einem der Ansprüche 1 bis 3,
**dadurch gekennzeichnet,**
**dass** ein Defekt am Membranausdehnungsgefäß an einer Regeleinheit (6) eines an den Heizkreis (2) angeschlossenen, mit dem Brenner (3) versehenen Heizkessels (5) signalisiert wird.

5. Verfahren nach einem der Ansprüche 1 bis 4,
**dadurch gekennzeichnet,**
**dass** als Druckmittelwert (p_{M}) ein integrativer Druckmittelwert (p_{M}) verwendet wird.

6. Verfahren nach Anspruch 1,
**dadurch gekennzeichnet,**
**dass** eine Regeleinheit (6) zur Hinterlegung des Druckreferenzwertes (p_{R}) verwendet wird.

7. Verfahren nach Anspruch 6,
**dadurch gekennzeichnet,**
**dass** der Druckreferenzwert (p_{R}) vorzugsweise an der Regeleinheit (6) einstellbar ist.

8. Verfahren nach Anspruch 2,
**dadurch gekennzeichnet,**
**dass** eine Regeleinheit (6) zur Hinterlegung wahlweise des Laufzeitreferenzwertes (t_{R}) und/oder des Temperaturreferenzwertes (T_{R}) verwendet wird.

9. Verfahren nach Anspruch 8,
**dadurch gekennzeichnet,**
**dass** wahlweise der Temperaturreferenzwert (T_{R}) und/oder der Laufzeitreferenzwert (t_{R}) vorzugsweise an der Regeleinheit (6) einstellbar sind.

## Claims

1. A method for the detection of a defective diaphragm expansion tank (1) in a heating circuit (2) with a burner (3), which is switched on and off in a regulated manner, wherein the heating circuit (2) is provided with a pressure sensor (4) for purposes of registering current pressure data,
**characterised in that,**
an average pressure value (p_{M}) is formed from the pressure data determined when the burner (3) is switched on, and this value is compared with a reference pressure value (p_{R}).

2. The method in accordance with Claim 1,
**characterised in that**,
the average pressure value (p_{M}) is optionally compared with the reference pressure value (p_{R}) only from a reference temperature value (T_{R}) of a heating boiler (5) connected in the heating circuit (2) and provided with the burner (3), or from a reference run-time value (t_{R}) of the burner (3).

3. The method in accordance with Claim 1 or 2,
**characterised in that,**
a defect on the diaphragm expansion tank (1) is preferably signalled optically and/or acoustically, if the average pressure value (p_{M}) is greater than or equal to the reference pressure value (p_{R}).

4. The method in accordance with one of the Claims 1 to 3,
**characterised in that,**
a defect on the diaphragm expansion tank is signalled on a control unit (6) of a heating boiler (5) connected in the heating circuit (2), and provided with the burner (3).

5. The method in accordance with one of the Claims 1 to 4,
**characterised in that,**
an integrated average pressure value (p_{M}) is used as the average pressure value (p_{M}).

6. The method in accordance with Claim 1,
**characterised in that,**
a control unit (6) is used for purposes of depositing the reference pressure value (p_{R}).

7. The method in accordance with Claim 6,
**characterised in that,**
the reference pressure value (p_{R}) can preferably be adjusted on the control unit (6).

8. The method in accordance with Claim 2,
**characterised in that,**
a control unit (6) is used for purposes of optionally depositing the reference run-time value (t_{R}) and/or the temperature reference value (T_{R}).

9. The method in accordance with Claim 8,
**characterised in that,**
optionally the reference temperature value (T_{R}) and/or the reference run-time value (t_{R}) can preferably be adjusted on the control unit (6).

## Revendications

1. Procédé pour la détection d'un bac d'expansion à membrane (1) défectueux dans un circuit de chauffage (2) comprenant un brûleur (3), qui est connecté et déconnecté de façon régulée, le circuit de chauffage (2) étant doté d'un capteur de pression (4) pour la saisie de données de pression actuelles,
**caractérisé**
**en ce que** à partir des données de pression déterminées lorsque le brûleur (3) est connecté, on détermine une valeur moyenne de pression (p_{M}) et celle-ci est comparée avec une valeur de référence de pression (P_{R}) .

2. Procédé selon la revendication 1,
**caractérisé**
**en ce que** la valeur moyenne de pression (p_{M}) est comparée avec la valeur de référence de pression (p_{R}) au choix seulement à partir d'une valeur de référence de température (T_{R}) d'une chaudière (5) raccordée au circuit de chauffage (2) et dotée du brûleur (3) ou à partir d'une valeur de référence de temps de fonctionnement (t_{R}) du brûleur (3).

3. Procédé selon la revendication 1 ou 2,
**caractérisé**
**en ce qu'**un défaut sur le bac d'expansion à membrane (1) est signalé de préférence visuellement et/ou sonore lorsque la valeur moyenne de pression (p_{M}) est supérieure ou égale à la valeur de référence de pression (p_{R}).

4. Procédé selon l'une des revendications 1 à 3,
**caractérisé**
**en ce qu'**un défaut sur le bac d'expansion à membrane est signalé sur une unité de réglage (6) d'une chaudière (5) raccordée au circuit de chauffage (2) et dotée du brûleur (3).

5. Procédé selon l'une des revendications 1 à 4,
**caractérisé**
**en ce qu'**une valeur moyenne de pression (p_{M}) intégrative est utilisée comme valeur moyenne de pression (p_{M}) .

6. Procédé selon la revendication 1,
**caractérisé**
**en ce qu'**une unité de réglage (6) est utilisée pour le dépôt de la valeur de référence de pression (p_{R}).

7. Procédé selon la revendication 6,
**caractérisé**
**en ce que** la valeur de référence de pression (p_{R}) est réglable de préférence sur l'unité de réglage (6).

8. Procédé selon la revendication 2,
**caractérisé**
**en ce qu'**une unité de réglage (6) est utilisée pour le dépôt au choix de la valeur de référence du temps de fonctionnement (t_{R}) et/ou de la valeur de référence de température (T_{R}).

9. Procédé selon la revendication 8,
**caractérisé**
**en ce que** au choix la valeur de référence de température (T_{R}) et/ou la valeur de référence du temps de fonctionnement (t_{R}) est ou sont réglable(s) de préférence sur l'unité de réglage (6).
